# EUROPÄISCHE PATENTSCHRIFT

(11) **EP 3 282 047 B1**
(45) Veröffentlichungstag und Bekanntmachung des Hinweises auf die Patenterteilung: **31.01.2024**
(21) Anmeldenummer: 17182721.5
(22) Anmeldetag: 24.07.2017
(51) Int. Cl.: D06F 39/14, E05D 5/02

(54) **HAUSHALTSGERÄT MIT EINEM TÜRSCHARNIER**
HOUSEHOLD DEVICE WITH A DOOR HINGE
APPAREIL MÉNAGER DOTÉ D'UNE CHARNIÈRE DE PORTE

(30) Priorität: 09.08.2016 DE 102016214744; 02.06.2017 DE 102017209419
(43) Veröffentlichungstag der Anmeldung: 14.02.2018
(73) Patentinhaber: BSH Hausgeräte GmbH, 81739 München (DE)
(72) Erfinder: Demirkaya, Ulas, 13407 Berlin (DE); Jakob, Konstantin, 14469 Potsdam (DE)

(56) Entgegenhaltungen:
- EP-A1- 2 397 598
- DE-B3-102010 037 483
- KR-B1- 101 073 905
- US-A1- 2011 023 559

## Beschreibung

Die vorliegende Erfindung betrifft ein Haushaltsgerät mit einem Türscharnier.

Herkömmliche Haushaltsgeräte weisen einen Geräteinnenraum auf, welcher durch einen Grundkörper begrenzt ist. Der Grundkörper des Haushaltsgeräts weist eine Grundkörperöffnung auf, durch welche der Geräteinnenraum von außerhalb des Haushaltsgeräts zugänglich ist. Hierbei wird die Grundkörperöffnung durch eine Gerätetür verschlossen. Damit die Gerätetür an dem Grundkörper befestigt ist, weisen herkömmliche Gerätetüren ein Türscharnier auf, welches ein Öffnen und Schließen der Gerätetür durch den Nutzer ermöglicht.

In der GB 2 294 698 A ist eine Waschmaschine mit einer Öffnung offenbart, wobei die Öffnung durch eine Tür verschließbar ist.

In der GB 2 237 293 A ist ein Fenster einer Waschmaschine offenbart, wobei das Fenster ein Rahmenelement aufweist.

Die Offenlegungsschrift US 2011/023559 A1 offenbart ein Türscharnier für ein Haushaltsgerät.

Die Offenlegungsschrift EP 2 397 598 A offenbart eine Verschlussanordnung für eine Wäschebehandlungsmaschine.

Die Patentschrift DE 10 2010 037483 B3 offenbart eine Scharnieranordnung für einen Wäschetrockner.

Die Patentschrift KR 101 073 905 B offenbart eine Scharnieranordnung für eine Tür.

Es ist die Aufgabe der vorliegenden Erfindung, ein Haushaltsgerät mit einer Gerätetür anzugeben, das vorteilhaft hergestellt werden kann.

Diese Aufgabe wird durch Gegenstände mit den Merkmalen nach den unabhängigen Ansprüchen gelöst. Vorteilhafte Ausführungsformen sind Gegenstand der abhängigen Ansprüche, der Beschreibung und der Zeichnungen.

Das aus der Offenlegungsschrift US2011/023559 A1 bekannte Haushaltsgerät weist einen Grundkörper auf, wobei der Grundkörper eine Grundkörperöffnung und eine Gerätetür zum Verschließen der Grundkörperöffnung aufweist, wobei die Gerätetür einen Fensterring aus Kunststoff zum Halten eines Fensters und ein Türscharnier zum Halten der Gerätetür an dem Grundkörper aufweist, wobei der Fensterring ein erstes Aufnahmeelement und ein zweites Aufnahmeelement zur Aufnahme des Türscharniers aufweist, und wobei das Türscharnier ein erstes Einführelement, welches in das erste Aufnahmeelement einführbar ist, und ein zweites Einführelement, welches in das zweite Aufnahmeelement einführbar ist, aufweist, um das Türscharnier an dem Fensterring zu befestigen.

Dadurch wird der technische Vorteil erreicht, dass durch das Einführen des ersten und zweiten Einführelements des Türscharniers jeweils in das erste und zweite Aufnahmeelement des Fensterrings, eine besonders wirksame und bei der Montage einfach herstellbare Verbindung zwischen dem Türscharnier und dem Fensterring sichergestellt werden kann.

In herkömmlichen Haushaltsgeräten werden der Fensterring und das Türscharnier als separate Bauteile gefertigt, welche anschließend durch eine Schraub- oder Steckverbindung miteinander verbunden werden. Hierbei ist eine Befestigung des Türscharniers an dem Fensterring bei herkömmlichen Gerätetüren mit einem erhöhten Montageaufwand und somit höheren Montagekosten verbunden.

Die vorliegende Erfindung offenbart ein Befestigen des Türscharniers an dem Fensterring durch ein Einführen des ersten und zweiten Einführelements des Türscharniers jeweils in die erste und zweite Aufnahmeöffnung des Fensterrings. Dadurch kann eine einfach zu erreichende Befestigung des Türscharniers an dem Fensterring ohne die Verwendung von zusätzlichen Bauteilen oder Befestigungsmitteln erreicht werden. Zudem wird keine Unterbrechung der Sichtfläche des Fensterrings durch das Türscharnier verursacht. Ferner ergibt sich eine deutlich verbesserte Steifigkeit der Scharnieranbindung in der Baugruppe, und damit eine erhöhte Stabilität des Türscharniers an dem Fensterring.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine. Das kann aber auch ein Haushaltskleingerät sein, wie beispielsweise ein Warmwasserbereiter, ein Kaffeevollautomat, eine Küchenmaschine oder ein Teppichreinigungsgerät.

In einer vorteilhaften Ausführungsform des Haushaltsgeräts weisen das erste Aufnahmeelement und das zweite Aufnahmeelement jeweils zumindest eine Vertiefung auf, welche in dem Fensterring geformt sind, um das jeweilige Einführelement aufzunehmen.

Dadurch wird der technische Vorteil erreicht, dass durch das Ausbilden der Aufnahmeelemente als Vertiefungen, welche innerhalb des Fensterrings geformt werden, keine zusätzlichen Bauteile notwendig sind, um das Türscharnier an dem Fensterring zu befestigen. Beispielsweise können Buchsen zum Befestigen des Türscharniers an dem Fensterring entfallen, wodurch Material eingespart werden kann. Zudem kann auf einen Montageschritt verzichtet werden, wodurch sich die Montagezeit verringert.

In einer vorteilhaften Ausführungsform des Haushaltsgeräts weisen das erste Aufnahmeelement und das zweite Aufnahmeelement jeweils zumindest eine Buchse, insbesondere runde und/oder eckige Buchsen, auf, welche an dem Fensterring befestigt sind, um das jeweilige Einführelement aufzunehmen.

Dadurch wird der technische Vorteil erreicht, dass durch das Anordnen von Buchsen an dem Fensterring eine wirksame Befestigung des Türscharniers an dem Fensterring sichergestellt werden kann. Hier können insbesondere runde und/oder eckige Buchsen verwendet werden, wobei die runden Buchsen einen ovalen Querschnitt aufweisen, und wobei die eckigen Buchsen einen eckigen Querschnitt aufweisen. Das jeweilige Einführelement kann hierbei in die jeweilige runde und/oder eckige Buchse eingeführt werden.

In einer vorteilhaften Ausführungsform des Haushaltsgeräts ist das Türscharnier durch eine kraftschlüssige oder formschlüssige Verbindung oder Klemmverbindung, insbesondere durch eine Rastverbindung oder Klemmverbindung, an dem Fensterring befestigbar.

Dadurch wird der technische Vorteil erreicht, dass durch die kraftschlüssige oder formschlüssige Verbindung oder Klemmverbindung, insbesondere Rastverbindung oder Klemmverbindung, zwischen dem Türscharnier und dem Fensterring eine besonders stabile Verbindung zwischen den beiden Bauteilen der Gerätetür erreicht wird.

In einer weiteren vorteilhaften Ausführungsform des Haushaltsgeräts weist das erste Aufnahmeelement eine erste Aufnahmeöffnung auf, und weist das zweite Aufnahmeelement eine zweite Aufnahmeöffnung auf, wobei das erste Einführelement in die erste Aufnahmeöffnung einführbar ist, und wobei das zweite Einführelement in die zweite Aufnahmeöffnung einführbar ist, um das Türscharnier an dem Fensterring zu positionieren.

Dadurch wird der technische Vorteil erreicht, dass durch die jeweiligen Aufnahmeöffnungen des Aufnahmeelements, ein wirksames Einführen der jeweiligen Einführelemente des Türscharniers ermöglicht wird. Hierbei können die jeweiligen Einführelemente des Türscharniers von einer der Geräteöffnung zugewandten Innenseite des Fensterrings durch die jeweiligen Aufnahmeöffnungen in die jeweiligen Aufnahmeelemente eingeführt werden, wodurch eine wirksame Positionierung der jeweiligen Einführelemente an dem Fensterring sichergestellt werden kann.

Erfindungsgemäß weist das erste Einführelement des Türscharniers einen ersten Zentrierstift auf, und weist das zweite Einführelement des Türscharniers einen zweiten Zentrierstift auf.

Dadurch wird der technische Vorteil erreicht, dass durch die jeweiligen Zentrierstifte der jeweiligen Einführelemente des Türscharniers eine wirksame Befestigung des Türscharniers an dem Fensterring sichergestellt werden kann.

Erfindungsgemäß ist der erste Zentrierstift in eine erste Zentrieröffnung des ersten Aufnahmeelements einführbar, und ist der zweite Zentrierstift in eine zweite Zentrieröffnung des zweiten Aufnahmeelements einführbar, um das Türscharnier an dem Fensterring in einer Zentrierposition zu positionieren.

Dadurch wird der technische Vorteil erreicht, dass durch das Einführen der jeweiligen Zentrierstifte in die jeweiligen Zentrieröffnungen eine vorteilhafte Positionierung des Türscharniers an dem Fensterring in einer Zentrierposition ermöglicht wird. Beim Einführen der jeweiligen Einführelemente des Türscharniers in die jeweiligen Aufnahmeelemente des Fensterrings wird durch die Vorpositionierung zuerst eine wirksame Ausrichtung des Türscharniers in Bezug auf den Fensterring sichergestellt, bevor in einem weiteren Schritt das Türscharnier an dem Fensterring befestigt wird.

In einer alternativen erfindungsgemäßen Ausführungsform weist das erste Einführelement des Türscharniers einen ersten Zentrierstift auf, weist das zweite Einführelement des Türscharniers einen zweiten Zentrierstift auf, weist das erste Einführelement des Türscharniers einen dritten Zentrierstift auf, und weist das zweite Einführelement des Türscharniers einen vierten Zentrierstift auf.

Dadurch wird der technische Vorteil erreicht, dass durch die jeweiligen Zentrierstifte der jeweiligen Einführelemente des Türscharniers eine wirksame Befestigung des Türscharniers an dem Fensterring sichergestellt werden kann.

In einer weiteren vorteilhaften Ausführungsform des Haushaltsgeräts erstrecken sich der an dem ersten Einführelement angeordnete erste Zentrierstift und dritte Zentrierstift in entgegengesetzte Richtungen, und erstrecken sich der an dem zweiten Einführelement angeordnete zweite Zentrierstift und vierte Zentrierstift in entgegengesetzte Richtungen.

Dadurch wird der technische Vorteil erreicht, dass der an dem ersten Einführelement angeordnete erste Zentrierstift und dritte Zentrierstift und der an dem zweiten Einführelement angeordnete zweite Zentrierstift und vierte Zentrierstift eine wirksame Befestigung des Türscharniers an dem Fensterring sicherstellt. Die Zentrierstifte können hierbei vorteilhaft in entsprechende Buchsen oder Vertiefungen an dem Fensterring eingeführt werden.

In einer weiteren vorteilhaften Ausführungsform des Haushaltsgeräts ist der erste Zentrierstift in eine erste Zentrieröffnung des ersten Aufnahmeelements einführbar, ist der zweite Zentrierstift in eine zweite Zentrieröffnung des zweiten Aufnahmeelements einführbar, ist der dritte Zentrierstift in eine dritte Zentrieröffnung des ersten Aufnahmeelements einführbar, und ist der vierte Zentrierstift in eine vierte Zentrieröffnung des zweiten Aufnahmeelements einführbar, um das Türscharnier an dem Fensterring in einer Zentrierposition zu positionieren.

Dadurch wird der technische Vorteil erreicht, dass durch das Einführen der jeweiligen Zentrierstifte in die jeweiligen Zentrieröffnungen eine vorteilhafte Positionierung des Türscharniers an dem Fensterring in einer Zentrierposition ermöglicht wird. Beim Einführen der jeweiligen Einführelemente des Türscharniers in die jeweiligen Aufnahmeelemente des Fensterrings wird durch die entsprechende Vorpositionierung, bzw. Zentrierung, zuerst eine wirksame Ausrichtung des Türscharniers in Bezug auf den Fensterring sichergestellt, bevor in einem weiteren Schritt das Türscharnier an dem Fensterring befestigt wird.

Erfindungsgemäß sind das erste und zweite Einführelement von der Zentrierposition durch eine Bewegung des Türscharniers in einer Fixierrichtung in eine Fixierposition überführbar, um das Türscharnier an dem Fensterring in der Fixierposition zu befestigen.

Dadurch wird der technische Vorteil erreicht, dass in der Fixierposition ein besonders wirksames und stabiles Befestigen des Türscharniers an dem Fensterring gewährleistet wird. In der Zentrierposition sind die jeweiligen Einführelemente, bzw. die jeweiligen Zentrierstifte, noch nicht abschließend an dem Fensterring befestigt. In der Zentrierposition wird vielmehr eine Vorpositionierung des Türscharniers an dem Fensterring sichergestellt, um eine verbindungstechnische Anordnung des Türscharniers an dem Fensterring zu gewährleisten. Anschließend wird das Türscharnier durch eine Bewegung in der Fixierrichtung, welche sich erfindungsgemäß vom Mittelpunkt der Gerätetür radial zum Rand der Gerätetür erstreckt, von der Zentrierposition in die Fixierposition überführt. In der Fixierposition befinden sich die jeweiligen Einführelemente in den jeweiligen Endpositionen der Aufnahmeelemente des Fensterrings, um eine stabile Befestigung des Türscharniers an dem Fensterring sicherzustellen.

In einer weiteren vorteilhaften Ausführungsform des Haushaltsgeräts weist das erste Aufnahmeelement ein erstes Rippenelement auf, weist das zweite Aufnahmeelement ein zweites Rippenelement auf, wobei der erste Zentrierstift mit dem ersten Rippenelement verbindbar ist, und wobei der zweite Zentrierstift mit dem zweiten Rippenelement verbindbar ist, um das Türscharnier an dem Fensterring zu befestigen.

Dadurch wird der technische Vorteil erreicht, dass die mit den jeweiligen Rippenelementen verbundenen jeweiligen Zentrierstifte eine besonders wirksame Befestigung des Türscharniers an dem Fensterring gewährleisten. Hierbei kann die Verbindung zwischen den jeweiligen Zentrierstiften und den jeweiligen Rippenelementen durch eine Rastverbindung gewährleistet werden, um in der Fixierposition eine stabile Verbindung zwischen dem Türscharnier und dem Fensterring zu erreichen. Sind hierbei insbesondere vier Zentrierstifte vorhanden, weisen das erste und zweite Aufnahmeelement jeweils zwei Rippenelemente auf, um die jeweiligen Zentrierstifte mit dem entsprechenden Rippenelement zu verbinden.

In einer weiteren vorteilhaften Ausführungsform des Haushaltsgeräts weist das erste Aufnahmeelement ein erstes Gleitelement auf, weist das zweite Aufnahmeelement ein zweites Gleitelement auf, wobei das jeweilige Gleitelement ausgebildet ist, eine Bewegung des in dem jeweiligen Aufnahmeelement aufgenommenen jeweiligen Zentrierstifts von der Zentrierposition in die Fixierposition zu unterstützen.

Dadurch wird der technische Vorteil erreicht, dass die jeweiligen Gleitelemente sicherstellen, dass der jeweilige Zentrierstift wirksam von der Zentrierposition in die Fixierposition insbesondere im Rahmen einer Gleitbewegung überführt werden kann. Das Gleitelement kann hierbei insbesondere eine Mehrzahl von Rippen aufweisen, welche sich quer zu dem jeweiligen Zentrierstift erstrecken, wobei die Rippen hierbei eine Kontaktfläche zwischen dem jeweiligen Aufnahmeelement und dem jeweiligen Zentrierstift reduzieren, um ein wirksames Überführen von der Zentrierposition in die Fixierposition sicherzustellen.

In einer weiteren vorteilhaften Ausführungsform des Haushaltsgeräts weist das erste Aufnahmeelement ein erstes Gleitelement auf, weist das zweite Aufnahmeelement ein zweites Gleitelement auf, weist das erste Aufnahmeelement ein drittes Gleitelement auf, und weist das zweite Aufnahmeelement ein viertes Gleitelement auf, wobei das jeweilige Gleitelement ausgebildet ist, eine Bewegung des in dem jeweiligen Aufnahmeelement aufgenommenen jeweiligen Zentrierstifts von der Zentrierposition in die Fixierposition zu unterstützen.

Dadurch wird der technische Vorteil erreicht, dass die jeweiligen Gleitelemente sicherstellen, dass der jeweilige Zentrierstift wirksam von der Zentrierposition in die Fixierposition insbesondere im Rahmen einer Gleitbewegung überführt werden kann. Das Gleitelement kann hierbei insbesondere eine Mehrzahl von Rippen aufweisen, welche sich quer zu dem jeweiligen Zentrierstift erstrecken, wobei die Rippen hierbei eine Kontaktfläche zwischen dem jeweiligen Aufnahmeelement und dem jeweiligen Zentrierstift reduzieren, um ein wirksames Überführen von der Zentrierposition in die Fixierposition sicherzustellen.

In einer weiteren vorteilhaften Ausführungsform des Haushaltsgeräts sind das erste Einführelement und das zweite Einführelement an einer der Grundkörperöffnung abgewandten Außenseite des Fensterrings angeordnet.

Dadurch wird der technische Vorteil erreicht, dass durch die Anordnung der jeweiligen Einführelemente an der Außenseite des Fensterrings eine besonders wirksame Montage der Gerätetür ermöglicht wird. Bei der Montage der Gerätetür kann von der Außenseite des Fensterrings aus sichergestellt werden, dass die jeweiligen Einführelement in die jeweiligen Aufnahmeelemente wirksam eingeführt worden sind.

In einer weiteren vorteilhaften Ausführungsform des Haushaltsgeräts weist die Gerätetür einen Fensterrahmen auf, welcher mit dem Fensterring verbunden ist, wobei der Fensterrahmen an einer der Grundkörperöffnung abgewandten Außenseite des Fensterrings umlaufend angeordnet ist, und wobei das erste und zweite Einführelement insbesondere zwischen dem Fensterring und dem Fensterrahmen angeordnet sind.

Dadurch wird der technische Vorteil erreicht, dass durch die Verwendung des Fensterrahmens, welcher mit dem Fensterring verbunden ist, eine besonders wirksame und stabile Verkleidung des Fensterrings erreicht wird. Durch den mit dem Fensterring verbundenen Fensterrahmen kann ein wirksames Halten des Fensters an dem Fensterring sichergestellt werden. Dadurch, dass der Fensterrahmen an der Außenseite des Fensterrings umlaufend angeordnet ist, wird der Vorteil erreicht, dass der Fensterrahmen an der Stelle des Fensterrings, an der das Türscharnier angeordnet ist, nicht unterbrochen wird. Da die jeweiligen Einführelemente insbesondere zwischen dem Fensterring und dem Fensterrahmen angeordnet sind, werden die jeweiligen Einführelemente von dem Fensterrahmen verdeckt.

In einer weiteren vorteilhaften Ausführungsform des Haushaltsgeräts weist der Fensterring an der der Grundkörperöffnung abgewandten Außenseite erste Verbindungselemente auf, und weist der Fensterrahmen an einer der Grundkörperöffnung zugewandten Innenseite weitere Verbindungselemente auf, wobei die weiteren Verbindungselemente mit den ersten Verbindungselementen verbindbar sind, um den Fensterrahmen mit dem Fensterring zu verbinden.

Dadurch wird der technische Vorteil erreicht, dass die ersten und weiteren Verbindungselemente eine wirksame Verbindung zwischen dem Fensterring und dem Fensterrahmen ermöglichen, welche eine ausreichende Stabilität des Fensterrahmens an dem Fensterring gewährleistet.

In einer weiteren vorteilhaften Ausführungsform des Haushaltsgeräts weist das Türscharnier eine Befestigungsplatte auf, welche ausgebildet ist, das Türscharnier an dem Grundkörper zu befestigen, wobei die Befestigungsplatte an einer der Grundkörperöffnung zugewandten Innenseite des Fensterrings angeordnet ist.

Dadurch wird der technische Vorteil erreicht, dass das Türscharnier durch die an der Innenseite des Fensterrings angeordnete Befestigungsplatte besonders wirksam mit dem Grundkörper des Haushaltsgeräts verbunden werden kann.

In einer weiteren vorteilhaften Ausführungsform des Haushaltsgeräts weist die Befestigungsplatte einen Positionierstift auf, welcher ausgebildet ist, das Türscharnier an dem Grundkörper zu positionieren, und/oder weist die Befestigungsplatte ein Fixierelement auf, welches ausgebildet ist, das Türscharnier an dem Grundkörper zu fixieren, wobei das Fixierelement insbesondere einen Fixierhaken umfasst.

Dadurch wird der technische Vorteil erreicht, dass durch den Positionierstift eine wirksame Vorpositionierung der Befestigungsplatte an dem Grundkörper sichergestellt wird, wodurch die Befestigungsplatte während der Montage wirksam an dem Grundkörper angeordnet werden kann. Das Fixierelement, insbesondere der Fixierhaken, kann in eine entsprechende Öffnung an dem Grundkörper eingeführt werden, und fixiert die Befestigungsplatte und damit das Türscharnier wirksam an dem Grundkörper.

In einer weiteren vorteilhaften Ausführungsform des Haushaltsgeräts umfassen der Fensterring und der Fensterahmen einen Kunststoff, wobei der Kunststoff insbesondere Polypropylen, Acrylnitril-Butadien-Styrol oder Mischungen davon umfasst.

Dadurch wird der technische Vorteil erreicht, dass durch die Verwendung von Polypropylen für den Fensterring eine vorteilhafte und kostengünstige Fertigung des Fensterrings sichergestellt wird. Acrylnitiril-Butadien-Styrol weist eine größere Widerstandsfähigkeit als Polypropylen auf, wodurch die mechanische Stabilität der Gerätetür erhöht werden kann, um ein wirksames Öffnen, bzw. Schließen der Gerätetür durch den Nutzer zu ermöglichen.

In einer weiteren vorteilhaften Ausführungsform des Haushaltsgeräts umfasst das Türscharnier einen weiteren Kunststoff, Metall oder Mischungen davon, wobei das Metall insbesondere eine Zink-Eisen-Legierung umfasst.

Dadurch wird der technische Vorteil erreicht, dass durch die Verwendung der genannten Materialien, insbesondere der Zink-Eisen-Legierung ein besonders stabiles Türscharnier bereitgestellt werden kann.

Gemäß einem zweiten Aspekt der Erfindung wird die Aufgabe durch ein Verfahren zum Herstellen einer Gerätetür eines Haushaltsgeräts gelöst, wobei das Haushaltsgerät einen Grundkörper aufweist, wobei der Grundkörper eine Grundkörperöffnung aufweist, wobei die Gerätetür ausgebildet ist, die Grundkörperöffnung zu verschließen, wobei die Gerätetür einen Fensterring aus Kunststoff zum Halten eines Fensters und ein Türscharnier zum Halten der Gerätetür an dem Grundkörper aufweist, wobei der Fensterring ein erstes Aufnahmeelement und ein zweites Aufnahmeelement zur Aufnahme des Türscharniers aufweist, wobei das Türscharnier ein erstes Einführelement aufweist, welches in das erste Aufnahmeelement einführbar ist, und wobei das Türscharnier ein zweites Einführelement aufweist, welches in das zweite Aufnahmeelement einführbar ist, wobei das Verfahren die folgenden Schritte aufweist, Formen des Fensterrings aus Kunststoff, Aushärten des Fensterrings, Einführen des ersten Einführelements in das erste Aufnahmeelement des Fensterrings und des zweiten Einführelements in das zweite Aufnahmeelement des Fensterrings, und Befestigen des Türscharniers an dem Fensterring.

Dadurch wird der technische Vorteil erreicht, dass durch das erfindungsgemäße Verfahren durch das Formen und Aushärten des Fensterrings aus dem Kunststoff, durch das Einführen der jeweiligen Einführelemente in die jeweiligen Aufnahmeelemente eine wirksame und vorteilhafte Fertigung der Gerätetür mit einem Türscharnier sichergestellt wird.

In einer vorteilhaften Ausführungsform des Verfahrens umfasst der Schritt Formen des Fensterrings aus Kunststoff das Formen von zumindest einer Vertiefung in dem ersten Aufnahmeelement und das Formen von zumindest einer Vertiefung in dem zweiten Aufnahmeelement.

In einer vorteilhaften Ausführungsform des Verfahrens umfasst der Schritt Formen des Fensterrings aus Kunststoff das Formen von zumindest einer Buchse an dem ersten Aufnahmeelement und das Formen von zumindest einer Buchse an dem zweiten Aufnahmeelement, wobei die Buchsen, insbesondere runde und/oder eckige Buchsen, an dem Fensterring befestigt sind.

Weitere Ausführungsbeispiele werden Bezug nehmend auf die beiliegenden Zeichnungen erläutert. Es zeigen:
- Fig. 1: eine schematische Ansicht eines Haushaltsgeräts;
- Fig. 2: eine schematische Ansicht einer Gerätetür mit einem Fensterring und einem Türscharnier;
- Fig. 3: eine schematische Ansicht eines Türscharniers;
- Fig. 4: eine schematische Ansicht einer Gerätetür mit einem Türscharnier;
- Fig. 5: eine schematische Ansicht einer Gerätetür mit einem Türscharnier in Schnittdarstellung;
- Fig. 6: eine schematische Ansicht einer Gerätetür mit einem Türscharnier in Schnittdarstellung gemäß einer zweiten Ausführungsform;
- Fig. 7: eine schematische Ansicht einer Gerätetür mit einem Türscharnier in Schnittdarstellung gemäß einer dritten Ausführungsform; und
- Fig. 8: ein Verfahren zum Herstellen einer Gerätetür eines Haushaltsgeräts.

Fig. 1 zeigt eine schematische Ansicht eines allgemeinen Haushaltsgeräts 100, wie z.B. eine Waschmaschine als Beispiel eines Haushaltsgeräts 100. Das Haushaltsgerät 100 umfasst eine Einspülschale 101, in die Waschpflegesubstanz, wie z.B. Waschmittel, eingefüllt werden kann. Das Haushaltsgerät 100 umfasst einen Grundkörper 103 mit einer Grundkörperöffnung 105 und einer Gerätetür 107 zum Verschließen der Grundkörperöffnung 105 des Grundkörpers 103. Durch die Gerätetür 107 kann das Haushaltsgerät 100 mit Wäsche beladen werden.

Fig. 2 zeigt eine schematische Ansicht einer Gerätetür mit einem Fensterring und einem Türscharnier. Die Gerätetür 107 weist einen Fensterring 109 auf, welcher ausgebildet ist ein Fenster 111 aufzunehmen und zu halten. Das Fenster 111 kann aus einem zumindest teilweise lichttransparenten oder nicht lichttransparenten Glas oder Kunststoff bestehen, um dem Nutzer zu ermöglichen durch das Fenster 111 zu sehen. Eine an der Gerätetür 107 angeordnete Griffmulde zum Öffnen der Gerätetür 107 ist in Fig. 2 nicht dargestellt.

Die Gerätetür 107 weist ferner ein Türscharnier 113 zum Halten der Gerätetür 107 auf, wobei das Türscharnier 113 mit dem Fensterring 109 durch eine in Fig. 2 nicht dargestellte Rastverbindung verbunden ist. Durch das Türscharnier 113 kann die Gerätetür 107 bewegbar an dem Grundkörper 103 des Haushaltsgeräts 100 befestigt werden, um eine Grundkörperöffnung 105 des Grundkörpers 103 des Haushaltsgeräts 100 zu verschließen.

Das Türscharnier 113 umfasst einen weiteren Kunststoff, Metall oder Mischungen davon, wobei das Metall insbesondere eine Zink-Eisen-Legierung umfasst, wodurch besonders stabile Materialeigenschaften des Türscharniers 113 erreicht werden können.

Die Gerätetür 107 weist ferner einen Fensterrahmen 115 auf, wobei der Fensterrahmen 115 mit dem Fensterring 109 verbunden ist. Der Fensterrahmen 115 ist insbesondere formschlüssig oder kraftschlüssig mit der Gerätetür 107, insbesondere mit dem Fensterring 109 verbunden. Der Fensterrahmen 115 ist insbesondere an der Außenseite des Fensterrings 109 umlaufend angeordnet, wobei der Fensterrahmen 115 an dem Fensterring 109 ohne Unterbrechung vollständig umlaufend angeordnet ist. In der in Fig. 2 dargestellten Ausführungsform ist nur der Rand des in der Darstellung hinter dem Fensterrahmen 115 angeordneten Fensterrings 109 sichtbar. Hierbei ist das Türscharnier 113 zwischen dem Fensterring 109 und dem Fensterrahmen 115 angeordnet und in der in Fig. 2 dargestellten Ansicht nicht direkt einsehbar.

Der Fensterring 109 und der Fensterrahmen 115 bestehen aus Kunststoff, wodurch eine besonders stabile Befestigung des Fensters 111 erreicht werden kann. Der Kunststoff des Fensterrings 109 und des Fensterrahmens 115 kann Polypropylen, Acrylnitril-Butadien-Styrol oder Mischungen davon, umfassen.

Fig. 3 zeigt eine schematische Ansicht eines Türscharniers außerhalb des Haushaltsgeräts. Das in Fig. 3 nur ausschnittsweise dargestellte Türscharnier 113 weist eine Befestigungsplatte 117 auf, welche ausgebildet ist, dass Türscharnier 113 an einem Grundkörper 103 des Haushaltsgeräts 100 zu befestigen. Das Türscharnier 113 weist ferner ein erstes Einführelement 119 auf, welches in ein in Fig. 3 nicht dargestelltes erstes Aufnahmeelements einer Gerätetür 107 des Haushaltsgeräts 100 einführbar ist, um das Türscharnier 113 mittels einer Rastverbindung an dem Fensterring 109 zu befestigen. Das erste Einführelement 119 weist einen erste Zentrierstift 121 zur Befestigung des Türscharniers 113 an dem Fensterring 109 auf.

Fig. 4 zeigt eine schematische Ansicht einer Gerätetür mit einem Türscharnier. Die in der Fig. 4a und Fig. 4b dargestellte Gerätetür 107 weist einen Fensterring 109 auf, welcher ausgebildet ist ein in der Fig. 4a und 4b nicht dargestelltes Fenster 111 aufzunehmen und zu halten. In der in der Fig. 4a und 4b dargestellten Ansicht ist eine einer Grundkörperöffnung 105 des Grundkörpers 103 abgewandte Außenseite des Fensterrings 109 dargestellt, wobei an dem Fensterring 109 kein Fensterrahmen 115 befestigt ist. Der Fensterring 109 weist ein erstes Aufnahmeelement 123 und ein zweites Aufnahmeelement 125 auf, wobei das erste Aufnahmeelement 123 eine erste Aufnahmeöffnung 127, und wobei das zweite Aufnahmeelement 125 eine zweite Aufnahmeöffnung 129 aufweist.

In Fig. 4a ist ein Türscharnier 113 mit einem ersten Einführelement 119 und einem zweiten Einführelement 131 in einer Zentrierposition dargestellt, wobei das erste Einführelement 119 einen ersten Zentrierstift 121 und wobei das zweite Einführelement 131 einen zweiten Zentrierstift 133 aufweist. Das erste Einführelement 119 ist in die erste Aufnahmeöffnung 127 des ersten Aufnahmeelements 123 eingeführt worden und das zweite Einführelement 131 ist in die zweite Aufnahmeöffnung 129 des zweiten Aufnahmeelements 125 eingeführt worden. Hierbei ist insbesondere der erste Zentrierstift 121 des ersten Einführelements 119 in einer ersten Zentrieröffnung 135 des ersten Aufnahmeelements 123 eingeführt, und ist insbesondere der zweite Zentrierstift 133 des zweiten Einführelements 131 in einer zweiten Zentrieröffnung 137 des zweiten Aufnahmeelements 125 eingeführt, um das Türscharnier 113 an dem Fensterring 109 in der Zentrierposition zu positionieren.

In Fig. 4b ist ein Türscharnier 113 mit dem ersten und zweiten Einführelement 119, 131 in einer Fixierposition dargestellt. Hierbei wird das Türscharnier 113 aus der in Fig. 4a dargestellten Zentrierposition durch ein Bewegen des ersten und zweiten Einführelements 119, 131 innerhalb des ersten und zweiten Aufnahmeelements 123, 125 in der Fixierrichtung 139 bewegt, und somit in die in Fig. 4b dargestellten Fixierposition überführt.

Das erste Aufnahmeelement 123 weist hierbei ein erstes Rippenelement 141 auf, um den ersten Zentrierstift 121 des ersten Einführelements 119 in der Fixierposition zu fixieren. Das zweite Aufnahmeelement 125 weist hierbei ein zweites Rippenelement 143 auf, um den zweiten Zentrierstift 133 des zweiten Einführelements 131 in der Fixierposition zu fixieren. In der Fixierposition ist der erste Zentrierstift 121 mit dem ersten Rippenelement 141 und ist der zweite Zentrierstift 133 mit dem zweiten Rippenelement 143 insbesondere durch eine Rastverbindung wirksam verbunden. Somit ist in der Fixierposition eine wirksame Befestigung des Türscharniers 113 an dem Fensterring 109 gewährleistet.

Somit wird eine zweistufige Fixierung des Türscharniers 113 an dem Fensterring 109 gewährleistet. Im ersten Schritt werden das erste und zweite Einführelement 119, 131 des Türscharniers 113 in die jeweilige erste und zweite Aufnahmeöffnung 127, 129 eingeführt, um das Türscharnier 113 in die Zentrierposition zu überführen. Im zweiten Schritt wird das erste und zweite Einführelement 119, 131 in der Fixierrichtung 139 bewegt, um das Türscharnier 113 von der Zentrierposition in die Fixierposition zu überführen. In der Fixierposition ist der erste und zweite Zentrierstift 121, 133 des Türscharniers 113 mit dem ersten und zweiten Rippenelement 141, 143 verbunden. Somit wird sichergestellt, dass sich die Einführelemente 119, 131 des Türscharniers 113 bei einer Drehung des Fensterrings 109 während der weiteren Montageschritte nicht aus den jeweiligen Aufnahmeelementen 123, 125 lösen.

Dadurch, dass das erste und zweite Einführelement 119, 131 des Türscharniers 113 zwischen dem Fensterring 109 und einem in Fig. 4a und Fig. 4b nicht dargestellten Fensterrahmen 115 angeordnet sind, kann sichergestellt werden, dass der Fensterring 109 nicht mehr an der Dekorkante unterbrochen wird, und somit eine durchgehende Kante des Fensterrings 109 sichergestellt wird. Die Fensterringe 109 können hierbei in verschiedenen Farben ausgebildet werden.

Somit sind keine weiteren Bauteile nötig um das Türscharnier 113 an dem Fensterring 109 zu befestigen. Es entsteht keine Unterbrechung der Sichtfläche am Fensterring 109. In der Fixierposition wird das Türscharnier 113 besonders wirksam an dem Fensterring 109 befestigt und es erfolgt eine wirksame Kraftübertragung von dem Türscharnier 113 auf den Fensterring 109. Das erste und zweite Rippenelement 141, 143 umgreifen den ersten und zweiten Zentrierstift 121, 133 kammartig, wodurch sich eine deutlich verbesserte Steifigkeit der Türscharnierbaugruppe an der Gerätetür 107 ergibt.

Fig. 5 zeigt eine schematische Ansicht einer Gerätetür mit einem Türscharnier in Schnittdarstellung. Die in der Fig. 5 dargestellte Gerätetür 107 weist einen Fensterring 109 zur Aufnahme eines Fensters 111 auf. An einer einer Grundkörperöffnung 105 des Grundkörpers 103 abgewandten Außenseite des Fensterrings 109 ist ein Fensterrahmen 115 befestigt ist. An der Außenseite des Fensterrings 109 sind erste Verbindungselemente 145 angeordnet, und an der der Grundkörperöffnung 105 des Grundkörpers 103 zugewandten Innenseite des Fensterrahmens 115 sind weitere Verbindungselemente 147 angeordnet. Die ersten und weiteren Verbindungselemente 145, 147 sind miteinander verbunden, um den Fensterrahmen 115 an dem Fensterring 109 wirksam zu befestigen.

Das mit dem Fensterring 109 verbundene Türscharnier 113 weist ein erstes Einführelement 119 auf, welches in eine erste Aufnahmeöffnung 127 eines ersten Aufnahmeelements 123 des Fensterrings 109 eingeführt ist. Das Türscharnier 113 weist ein zweites Einführelement 131 auf, welches in eine zweite Aufnahmeöffnung 129 eines zweiten Aufnahmeelements 125 des Fensterrings 109 eingeführt ist.

In der in Fig. 5 dargestellten Fixierposition ist ein erster Zentrierstift 121 des ersten Einführelements 119 mit einem ersten Rippenelement 141 des Fensterrings 109 verbunden, und ist ein zweiter Zentrierstift 133 des zweiten Einführelements 131 mit einem zweiten Rippenelement 143 des Fensterrings 109 verbunden. In der in Fig. 5 gewählten Darstellung ist der erste und zweite Zentrierstift 121, 133 jeweils hinter den ersten Verbindungselementen 145 und den weiteren Verbindungselementen 147 angeordnet und ist das erste und zweite Rippenelement 141, 143 nicht dargestellt.

Das Türscharnier 113 weist ferner eine Befestigungsplatte 117 auf, welche eine Befestigung des Türscharniers 113 an einem Grundkörper 103 des Haushaltsgeräts 100 ermöglicht. Hierzu ist die Befestigungsplatte 117 an einer der Grundkörperöffnung 105 des Grundkörpers 103 zugewandten Innenseite des Fensterrings 109 angeordnet. Hierbei weist die Befestigungsplatte 117 einen Positionierstift 149 auf, um das Türscharnier 113 an dem Grundkörper 103 zu positionieren, und weist ein Fixierelement 151, insbesondere einen Fixierhaken, auf, um das Türscharnier 113 an dem Grundkörper 103 zu fixieren.

Fig. 6 zeigt eine schematische Ansicht einer Gerätetür mit einem Türscharnier in Schnittdarstellung gemäß einer zweiten Ausführungsform. Die Gerätetür 107 weist einen Fensterring 109 auf, welcher ein Fenster 111 aufnimmt und hält. An dem Fensterring 109 ist ein in Fig. 6 nicht dargestellter Fensterrahmen 115 befestigt.

Der Fensterring 109 weist ein erstes Aufnahmeelement 123 und ein zweites Aufnahmeelement 125 auf, wobei das erste Aufnahmeelement 123 eine erste obere Buchse 153-1 und eine erste untere Buchse 153-2 aufweist, und wobei das zweite Aufnahmeelement 125 eine zweite obere Buchse 153-3 und eine zweite untere Buchse 153-4 aufweist.

In Fig. 6 ist ein Türscharnier 113 in einer Fixierposition dargestellt.

### NEUE BESCHREIBUNGSSEITEN

Ein erstes Einführelement 119 des Türscharniers 113 weist einen ersten Zentrierstift 121 und einen dritten Zentrierstift 121-2 auf, wobei der erste Zentrierstift 121 und der dritte Zentrierstift 121-2 sich in entgegensetzte Richtungen erstrecken und in Fig. 6 nur schematisch dargestellt sind. Ein zweites Einführelement 131 des Türscharniers 113 weist einen zweiten Zentrierstift 133 und einen vierten Zentrierstift 133-2 auf, wobei der zweite Zentrierstift 133 und der vierte Zentrierstift 133-2 sich in entgegensetzte Richtungen erstrecken und in Fig. 6 nur schematisch dargestellt sind.

In der Fixierposition des Türscharniers 113 ist der erste Zentrierstift 121 in der ersten, oberen Buchse 153-1 aufgenommen, ist der dritte Zentrierstift 121-2 in der ersten, unteren Buchse 153-2 aufgenommen, ist der zweite Zentrierstift 133 in der zweiten, unteren Buchse 153-4 aufgenommen, und ist der vierte Zentrierstift 133-2 in der zweiten, oberen Buchse 153-3 aufgenommen. Hierbei können die Buchsen 153-1, 153-2, 153-3, 153-4 als runde und/oder eckige Buchsen 153-1, 153-2, 153-3, 153-4 ausgebildet sein.

Durch die Aufnahme von insgesamt vier Zentrierstiften 121, 121-2, 133, 133-2 in den entsprechenden Buchsen 153-1, 153-2, 153-3, 153-4 kann eine besonders wirksame Befestigung des Türscharniers 113 an der Gerätetür 107 sichergestellt werden.

Die Bewegung, insbesondere das Öffnen und Schließen der Gerätetür 107 erfolgt durch die Drehung der Zentrierstifte 121, 121-2, 133, 133-2 in den Buchsen 153-1, 153-2, 153-3, 153-4.

Fig. 7 zeigt eine schematische Ansicht einer Gerätetür mit einem Türscharnier in Schnittdarstellung gemäß einer dritten Ausführungsform. Die Gerätetür 107 weist einen Fensterring 109 auf, welcher ein in Fig. 7 nicht dargestelltes Fenster 111 aufnimmt und hält. An dem Fensterring 109 ist ein in Fig. 7 nicht dargestellter Fensterrahmen 115 befestigt.

Der Fensterring 109 weist ein erstes Aufnahmeelement 123 und ein zweites Aufnahmeelement 125 auf, wobei das erste Aufnahmeelement 123 eine erste Vertiefung 155 aufweist, und wobei das zweite Aufnahmeelement 125 eine zweite Vertiefung 155-2 aufweist.

In Fig. 7 ist ein Türscharnier 113 in einer Fixierposition dargestellt.

Ein erstes Einführelement 119 des Türscharniers 113 weist einen ersten Zentrierstift 121 auf und ein zweites Einführelement 131 des Türscharniers 113 weist einen zweiten Zentrierstift 133 auf.

In der Zentrierposition des Türscharniers 113 ist der erste Zentrierstift 121 in einer ersten Zentrieröffnung 135 des ersten Aufnahmeelements 123 aufgenommen, ist der zweite Zentrierstift 133 in einer zweiten Zentrieröffnung 137 des zweiten Aufnahmeelements 125 aufgenommen.

Das erste Aufnahmeelement 123 weist ein erstes Gleitelement 157-1 auf und das zweite Aufnahmeelement 125 weist ein zweites Gleitelement 157-2 auf, wobei die Gleitelemente 157-1, 157-2 hierbei insbesondere als Rippen ausgebildet sind, welche sich quer zu dem jeweiligen Zentrierstift 121, 133 erstrecken, wobei die Rippen hierbei eine Kontaktfläche zwischen dem jeweiligen Aufnahmeelement 123, 125 und dem jeweiligen Zentrierstift 121, 133 reduzieren, um ein wirksames Überführen von der Zentrierposition in die in Fig. 7 dargestellte Fixierposition sicherzustellen. Durch die entsprechende Gestaltung der Rippenstruktur kann der Abrieb reduziert werden.

In der in Fig. 7 dargestellten Ausführungsform wird das Türscharnier 113 ohne Buchsen montiert. Die Bewegung des Türscharniers 113 erfolgt direkt in der jeweiligen Vertiefung 155, 155-2 des Fensterringes 109. Hierbei ist eine entsprechende Auslegung und Auswahl der jeweiligen Materialien des Fensterrings 109 und der Zentrierstifte 121, 133 vorteilhaft.

Um ein wirksames Überführen von der Zentrierposition in die Fixierposition sicherzustellen ist es vorteilhaft, wenn die Zentrierstifte 121, 133 keine Macken, Unebenheiten und/oder Grate aufweisen. Um eine Werkzeugteilung auf den Zentrierstiften 121, 133 zu vermeiden, ist es vorteilhaft wenn die Zentrierstifte 121, 133 mit einem Schieber hergestellt werden.

Zusätzlich kann in der Fixierposition das Türscharnier 113 mit dem Fensterring 109 durch eine Klemmverbindung befestigt werden, um sicherzustellen, dass das Türscharnier 113 bei der Montage nicht aus dem Fensterring 109 herausfällt. Die Klemmverbindung kann insbesondere derart gestaltet werden, dass beim letzten Einführungsschritt des Türscharniers 113 in den Fensterring 109 der jeweilige Zentrierstift 121, 133 durch eine Einführungsrippe in den Fensterring 109 gedrückt und an den Stirnseiten des Zentrierstifts 121, 133 durch Zentrierpins festgehalten wird, damit das Türscharnier 113 beim Drehen des Fensterringes 109 für die weiteren Montageschritte nicht aus den jeweiligen Vertiefungen 155, 155-2 herausgleitet.

Das in der Fig. 7 dargestellte Türscharnier 113 gemäß der dritten Ausführungsform kann ferner insgesamt vier Zentrierstifte 121, 121-2, 133, 133-2 entsprechend der in Fig. 6 dargestellten zweiten Ausführungsform aufweisen, welche in entsprechende Zentrieröffnungen 135, 135-2, 137, 137-2 eingeführt werden können, um das Türscharnier 113 an dem Fensterring 109 zu befestigen.

Fig. 8 zeigt eine schematische Darstellung eines Verfahrens zum Herstellen einer Gerätetür eines Haushaltsgeräts. Die Gerätetür 107 verschließt eine Grundkörperöffnung 105 eines Gerätegehäuses 103 des Haushaltsgeräts 100. Die Gerätetür 107 besteht aus einem Fensterring 109 und einem Türscharnier 113. Der Fensterring 109 umfasst einen Kunststoff und das Türscharnier 113 umfasst einen weiteren Kunststoff, Metall oder Mischungen davon.

Das Verfahren 200 zum Herstellen einer Gerätetür 107, umfasst die folgenden Schritte, Formen 201 des Fensterrings 109 aus Kunststoff, Aushärten 203 des Fensterrings 109, Einführen 205 des ersten Einführelements 119 in das erste Aufnahmeelement 123 und des zweiten Einführelements 131 in das zweite Aufnahmeelement 125, und Befestigen 207 des Türscharniers 113 an dem Fensterring 109.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche definiert.

### Bezugszeichenliste

- 100: Haushaltsgerät
- 101: Einspülschale
- 103: Grundkörper
- 105: Grundkörperöffnung
- 107: Gerätetür
- 109: Fensterring
- 111: Fenster
- 113: Türscharnier
- 115: Fensterrahmen
- 117: Befestigungsplatte
- 119: Erstes Einführelement
- 121: Erster Zentrierstift
- 121-2: Dritter Zentrierstift
- 123: Erstes Aufnahmeelement
- 125: Zweites Aufnahmeelement
- 127: Erste Aufnahmeöffnung
- 129: Zweite Aufnahmeöffnung
- 131: Zweites Einführelement
- 133: Zweiter Zentrierstift
- 133-2: Vierter Zentrierstift
- 135: Erste Zentrieröffnung
- 135-2: Dritte Zentrieröffnung
- 137: Zweite Zentrieröffnung
- 137-2: Vierte Zentrieröffnung
- 139: Fixierrichtung
- 141: Erstes Rippenelement
- 143: Zweites Rippenelement
- 145: Erste Verbindungselemente
- 147: Weitere Verbindungselemente
- 149: Positionierstift
- 151: Fixierelement
- 153-1: Erste Buchse
- 153-2: Zweite Buchse
- 153-3: Dritte Buchse
- 153-4: Vierte Buchse
- 155: Erste Vertiefung
- 155-2: Zweite Vertiefung
- 157-1: Erstes Gleitelement
- 157-2: Zweites Gleitelement
- 157-3: Drittes Gleitelement
- 157-4: Viertes Gleitelement
- 200: Verfahren zum Herstellen einer Gerätetür eines Haushaltsgeräts
- 201: Erster Verfahrensschritt: Formen des Fensterrings
- 203: Zweiter Verfahrensschritt: Aushärten des Fensterrings
- 205: Dritter Verfahrensschritt: Einführen des ersten Einführelements in das erste Aufnahmeelement und des zweiten Einführelements in das zweite Aufnahmeelement
- 207: Vierter Verfahrensschritt: Befestigen des Türscharniers an dem Fensterring

## Patentansprüche

1. Haushaltsgerät (100) mit einem Grundkörper (103), wobei der Grundkörper (103) eine Grundkörperöffnung (105) aufweist, und einer Gerätetür (107) zum Verschließen der Grundkörperöffnung (105), wobei die Gerätetür (107) einen Fensterring (109) aus Kunststoff zum Halten eines Fensters (111) und ein Türscharnier (113) zum Halten der Gerätetür (107) an dem Grundkörper (103) aufweist, wobei
der Fensterring (109) ein erstes Aufnahmeelement (123) und ein zweites Aufnahmeelement (125) zur Aufnahme des Türscharniers (113) aufweist, und wobei das Türscharnier (113) ein erstes Einführelement (119), welches in das erste Aufnahmeelement (123) einführbar ist, und ein zweites Einführelement (131), welches in das zweite Aufnahmeelement (125) einführbar ist, aufweist, um das Türscharnier (113) an dem Fensterring (109) zu befestigen, wobei das erste Einführelement (119) des Türscharniers (113) einen ersten Zentrierstift (121) aufweist, und wobei das zweite Einführelement (131) des Türscharniers (113) einen zweiten Zentrierstift (133) aufweist, wobei der erste Zentrierstift (121) in eine erste Zentrieröffnung (135) des ersten Aufnahmeelements (123) einführbar ist, und wobei der zweite Zentrierstift (133) in eine zweite Zentrieröffnung (137) des zweiten Aufnahmeelements (125) einführbar ist, um das Türscharnier (113) an dem Fensterring (109) in einer Zentrierposition zu positionieren, **dadurch gekennzeichnet, dass** das erste und zweite Einführelement (119, 131) von der Zentrierposition durch eine Bewegung des Türscharniers (113) in einer Fixierrichtung (139) in eine Fixierposition überführbar sind, um das Türscharnier (113) an dem Fensterring (109) in der Fixierposition zu befestigen, wobei sich die Fixierrichtung von einem Mittelpunkt der Gerätetür (107) radial zum Rand der Gerätetür (107) erstreckt.

2. Haushaltsgerät (100) mit einem Grundkörper (103), wobei der Grundkörper (103) eine Grundkörperöffnung (105) aufweist, und einer Gerätetür (107) zum Verschließen der Grundkörperöffnung (105), wobei die Gerätetür (107) einen Fensterring (109) aus Kunststoff zum Halten eines Fensters (111) und ein Türscharnier (113) zum Halten der Gerätetür (107) an dem Grundkörper (103) aufweist, wobei
der Fensterring (109) ein erstes Aufnahmeelement (123) und ein zweites Aufnahmeelement (125) zur Aufnahme des Türscharniers (113) aufweist, und wobei das Türscharnier (113) ein erstes Einführelement (119), welches in das erste Aufnahmeelement (123) einführbar ist, und ein zweites Einführelement (131), welches in das zweite Aufnahmeelement (125) einführbar ist, aufweist, um das Türscharnier (113) an dem Fensterring (109) zu befestigen,
wobei das erste Einführelement (119) des Türscharniers (113) einen ersten Zentrierstift (121) aufweist, wobei das zweite Einführelement (131) des Türscharniers (113) einen zweiten Zentrierstift (133) aufweist, wobei das erste Einführelement (119) des Türscharniers (113) einen dritten Zentrierstift (121-2) aufweist, und wobei das zweite Einführelement (131) des Türscharniers (113) einen vierten Zentrierstift (133-2) aufweist, wobei der erste Zentrierstift (121) in eine erste Zentrieröffnung (135) des ersten Aufnahmeelements (123) einführbar ist, wobei der zweite Zentrierstift (133) in eine zweite Zentrieröffnung (137) des zweiten Aufnahmeelements (125) einführbar ist, wobei der dritte Zentrierstift (121-2) in eine dritte Zentrieröffnung (135-2) des ersten Aufnahmeelements (123) einführbar ist, und wobei der vierte Zentrierstift (133-2) in eine vierte Zentrieröffnung (137-2) des zweiten Aufnahmeelements (125) einführbar ist, um das Türscharnier (113) an dem Fensterring (109) in einer Zentrierposition zu positionieren, **dadurch gekennzeichnet, dass** das erste und zweite Einführelement (119, 131) von der Zentrierposition durch eine Bewegung des Türscharniers (113) in einer Fixierrichtung (139) in eine Fixierposition überführbar sind, um das Türscharnier (113) an dem Fensterring (109) in der Fixierposition zu befestigen, wobei sich die Fixierrichtung von einem Mittelpunkt der Gerätetür (107) radial zum Rand der Gerätetür (107) erstreckt.

3. Haushaltsgerät (100) nach Anspruch 1 oder 2, **dadurch gekennzeichnet, dass** das erste Aufnahmeelement (123) und das zweite Aufnahmeelement (125) jeweils zumindest eine Vertiefung (155, 155-2) aufweisen, welche in dem Fensterring (109) geformt sind, um das jeweilige Einführelement (119, 131) aufzunehmen.

4. Haushaltsgerät (100) nach Anspruch 1 oder 2, **dadurch gekennzeichnet, dass** das erste Aufnahmeelement (123) und das zweite Aufnahmeelement (125) jeweils zumindest eine Buchse (153-1, 153-2, 153-3, 153-4), insbesondere runde und/oder eckige Buchsen (153-1, 153-2, 153-3, 153-4), aufweisen, welche an dem Fensterring (109) befestigt sind, um das jeweilige Einführelement (119, 131) aufzunehmen.

5. Haushaltsgerät (100) nach einem der vorangehenden Ansprüche, **dadurch gekennzeichnet, dass** das Türscharnier (113) durch eine kraftschlüssige oder formschlüssige Verbindung oder Klemmverbindung, insbesondere durch eine Rastverbindung oder Klemmverbindung, an dem Fensterring (109) befestigbar ist.

6. Haushaltsgerät (100) nach einem der vorangehenden Ansprüche, **dadurch gekennzeichnet, dass** das erste Aufnahmeelement (123) eine erste Aufnahmeöffnung (127) aufweist, und dass das zweite Aufnahmeelement (125) eine zweite Aufnahmeöffnung (129) aufweist, wobei das erste Einführelement (119) in die erste Aufnahmeöffnung (127) einführbar ist, und wobei das zweite Einführelement (131) in die zweite Aufnahmeöffnung (129) einführbar ist, um das Türscharnier (113) an dem Fensterring (109) zu positionieren.

7. Haushaltsgerät (100) nach einem der Ansprüche 2 bis 6 soweit rückbezogen auf Anspruch 2, **dadurch gekennzeichnet, dass** sich der an dem ersten Einführelement (119) angeordnete erste Zentrierstift (121) und dritte Zentrierstift (121-2) in entgegengesetzte Richtungen erstrecken, und dass sich der an dem zweiten Einführelement (131) angeordnete zweite Zentrierstift (133) und vierte Zentrierstift (133-2) in entgegengesetzte Richtungen erstrecken.

8. Haushaltsgerät (100) nach einem der vorangehenden Ansprüche, **dadurch gekennzeichnet, dass** das erste Aufnahmeelement (123) ein erstes Rippenelement (141) aufweist, dass das zweite Aufnahmeelement (125) ein zweites Rippenelement (143) aufweist, wobei der erste Zentrierstift (121) mit dem ersten Rippenelement (141) verbindbar ist, und wobei der zweite Zentrierstift (133) mit dem zweiten Rippenelement (143) verbindbar ist, um das Türscharnier (113) an dem Fensterring (109) zu befestigen.

9. Haushaltsgerät (100) nach einem der vorangehenden Ansprüche, **dadurch gekennzeichnet, dass** das erste Aufnahmeelement (123) ein erstes Gleitelement (157-1) aufweist, dass das zweite Aufnahmeelement (125) ein zweites Gleitelement (157-2) aufweist, wobei das jeweilige Gleitelement (157-1, 157-2) ausgebildet ist, eine Bewegung des in dem jeweiligen Aufnahmeelement (123, 125) aufgenommenen jeweiligen Zentrierstifts (121, 133) von der Zentrierposition in die Fixierposition zu unterstützen.

10. Haushaltsgerät (100) nach einem der Ansprüche 2 bis 8, **dadurch gekennzeichnet, dass** das erste Aufnahmeelement (123) ein erstes Gleitelement (157-1) aufweist, dass das zweite Aufnahmeelement (125) ein zweites Gleitelement (157-2) aufweist, dass das erste Aufnahmeelement (123) ein drittes Gleitelement (157-3) aufweist, und dass das zweite Aufnahmeelement (125) ein viertes Gleitelement (157-4) aufweist, wobei das jeweilige Gleitelement (157-1, 157-2, 157-3, 157-4) ausgebildet ist, eine Bewegung des in dem jeweiligen Aufnahmeelement (123, 123-2, 125, 125-2) aufgenommenen jeweiligen Zentrierstifts (121, 121-2, 133, 133-2) von der Zentrierposition in die Fixierposition zu unterstützen.

11. Haushaltsgerät (100) nach einem der vorangehenden Ansprüche, **dadurch gekennzeichnet, dass** das erste Einführelement (119) und das zweite Einführelement (131) an einer der Grundkörperöffnung (105) abgewandten Außenseite des Fensterrings (109) angeordnet sind.

12. Haushaltsgerät (100) nach einem der vorangehenden Ansprüche, **dadurch gekennzeichnet, dass** die Gerätetür (107) einen Fensterrahmen (115) aufweist, welcher mit dem Fensterring (109) verbunden ist, wobei der Fensterrahmen (115) an einer der Grundkörperöffnung (105) abgewandten Außenseite des Fensterrings (109) umlaufend angeordnet ist, und wobei das erste und zweite Einführelement (119, 131) insbesondere zwischen dem Fensterring (109) und dem Fensterrahmen (115) angeordnet sind.

13. Haushaltsgerät (100) nach Anspruch 12, **dadurch gekennzeichnet, dass** der Fensterring (109) an der der Grundkörperöffnung (105) abgewandten Außenseite erste Verbindungselemente (145) aufweist, und dass der Fensterrahmen (115) an einer der Grundkörperöffnung (105) zugewandten Innenseite weitere Verbindungselemente (147) aufweist, wobei die weiteren Verbindungselemente (147) mit den ersten Verbindungselementen (145) verbindbar sind, um den Fensterrahmen (115) mit dem Fensterring (109) zu verbinden.

14. Haushaltsgerät (100) nach einem der vorangehenden Ansprüche, **dadurch gekennzeichnet, dass** das Türscharnier (113) eine Befestigungsplatte (117) aufweist, welche ausgebildet ist, das Türscharnier (113) an dem Grundkörper (103) zu befestigen, wobei die Befestigungsplatte (117) an einer der Grundkörperöffnung (105) zugewandten Innenseite des Fensterrings (109) angeordnet ist.

15. Haushaltsgerät (100) nach Anspruch 14, **dadurch gekennzeichnet, dass** die Befestigungsplatte (117) einen Positionierstift (149) aufweist, welcher ausgebildet ist, das Türscharnier (113) an dem Grundkörper (103) zu positionieren, oder dass die Befestigungsplatte (117) ein Fixierelement (151) aufweist, welches ausgebildet ist, das Türscharnier (113) an dem Grundkörper (103) zu fixieren, wobei das Fixierelement (151) insbesondere einen Fixierhaken umfasst.

16. Haushaltsgerät (100) nach einem der vorangehenden Ansprüche, **dadurch gekennzeichnet, dass** der Fensterring (109) und der Fensterahmen (115) einen Kunststoff umfassen, wobei der Kunststoff insbesondere Polypropylen, Acrylnitril-Butadien-Styrol oder Mischungen davon umfasst.

17. Haushaltsgerät (100) nach einem der vorangehenden Ansprüche, **dadurch gekennzeichnet, dass** das Türscharnier (113) einen weiteren Kunststoff, Metall oder Mischungen davon umfasst, wobei das Metall insbesondere eine Zink-Eisen-Legierung umfasst.

18. Verfahren zum Herstellen einer Gerätetür (107) eines Haushaltsgeräts (100) nach einem der vorherigen Ansprüche,
wobei das Verfahren (200) die folgenden Schritte aufweist,
Formen (201) des Fensterrings (109) aus Kunststoff,
Aushärten (203) des Fensterrings (109),
Einführen (205) des ersten Einführelements (119) in das erste Aufnahmeelement (123) des Fensterrings (109) und des zweiten Einführelements (131) in das zweite Aufnahmeelement (125) des Fensterrings (109), um das Türscharnier an dem Fensterring (10) in einer Zentrierposition zu positionieren, **gekennzeichnet durch** ein
Befestigen (207) des Türscharniers (113) an dem Fensterring (109) durch ein Überführen des ersten und des zweiten Einführelements (119, 131) von der Zentrierposition durch eine Bewegung des Türscharniers (113) in eine Fixierrichtung in eine Fixierposition, um das Türscharnier (113) an dem Fensterring (109) in der Fixierposition zu befestigen, wobei sich die Fixierrichtung von einem Mittelpunkt der Gerätetür (107) radial zum Rand der Gerätetür (107) erstreckt.

## Claims

1. Household appliance (100) with a base body (103), wherein the base body (103) has a base body opening (105), and an appliance door (107) for closing off the base body opening (105), wherein the appliance door (107) has a plastic window ring (109) for holding a window (111) and a door hinge (113) for holding the appliance door (107) on the base body (103), wherein the window ring (109) has a first receiving element (123) and a second receiving element (125) for receiving the door hinge (113), and wherein the door hinge (113) has a first insertion element (119) which can be inserted into the first receiving element (123) and a second insertion element (131) which can be inserted into the second receiving element (125) in order to fasten the door hinge (113) to the window ring (109), wherein the first insertion element (119) of the door hinge (113) has a first centring pin (121), and wherein the second insertion element (131) of the door hinge (113) has a second centring pin (133), wherein the first centring pin (121) can be inserted into a first centring opening (135) of the first receiving element (123), and wherein the second centring pin (133) can be inserted into a second centring opening (137) of the second receiving element (125) in order to position the door hinge (113) on the window ring (109) in a centring position, **characterised in that** the first and second insertion element (119, 131) can be transferred into a fixing position from the centring position by a movement of the door hinge (113) in a fixing direction (139) in order to fasten the door hinge (113) to the window ring (109) in the fixing position, wherein the fixing direction extends radially from a centre of the appliance door (107) towards the edge of the appliance door (107).

2. Household appliance (100) with a base body (103), wherein the base body (103) has a base body opening (105), and an appliance door (107) for closing off the base body opening (105), wherein the appliance door (107) has a plastic window ring (109) for holding a window (111) and a door hinge (113) for holding the appliance door (107) on the base body (103), wherein the window ring (109) has a first receiving element (123) and a second receiving element (125) for receiving the door hinge (113), and wherein the door hinge (113) has a first insertion element (119) which can be inserted into the first receiving element (123) and a second insertion element (131) which can be inserted into the second receiving element (125) in order to fasten the door hinge (113) to the window ring (109),
wherein the first insertion element (119) of the door hinge (113) has a first centring pin (121), wherein the second insertion element (131) of the door hinge (113) has a second centring pin (133), wherein the first insertion element (119) of the door hinge (113) has a third centring pin (121-2), and wherein the second insertion element (131) of the door hinge (113) has a fourth centring pin (133-2), wherein the first centring pin (121) can be inserted into a first centring opening (135) of the first receiving element (123), wherein the second centring pin (133) can be inserted into a second centring opening (137) of the second receiving element (125), wherein the third centring pin (121-2) can be inserted into a third centring opening (135-2) of the first receiving element (123), and wherein the fourth centring pin (133-2) can be inserted into a fourth centring opening (137-2) of the second receiving element (125) in order to position the door hinge (113) on the window ring (109) in a centring position, **characterised in that** the first and second insertion element (119, 131) can be transferred into a fixing position (139) from the centring position by a movement of the door hinge (113) in a fixing direction (139) in order to fasten the door hinge (113) to the window ring (109) in the fixing position, wherein the fixing direction extends radially from a centre of the appliance door (107) towards the edge of the appliance door (107).

3. Household appliance (100) according to claim 1 or 2, **characterised in that** the first receiving element (123) and the second receiving element (125) have in each case at least one recess (155, 155-2) formed in the window ring (109) in order to receive the respective insertion element (119, 131).

4. Household appliance (100) according to claim 1 or 2, **characterised in that** the first receiving element (123) and the second receiving element (125) have in each case at least one bushing (153-1, 153-2, 153-3, 153-4), in particular round and/or square bushings (153-1, 153-2, 153-3, 153-4) which are fastened to the window ring (109) in order to receive the respective insertion element (119, 131).

5. Household appliance (100) according to one of the preceding claims, **characterised in that** the door hinge (113) can be fastened to the window ring (109) by way of a force-fit or form-fit connection or clamp connection, in particular by way of a latching connection or clamp connection.

6. Household appliance (100) according to one of the preceding claims, **characterised in that** the first receiving element (123) has a first receiving opening (127) and that the second receiving element (125) has a second receiving opening (129), wherein the first insertion element (119) can be inserted into the first receiving opening (127), and wherein the second insertion element (131) can be inserted into the second receiving opening (129), in order to position the door hinge (113) on the window ring (109).

7. Household appliance (100) according to one of claims 2 to 6 insofar as reference is made to claim 2, **characterised in that** the first centring pin (121) and third centring pin (121-2) arranged on the first insertion element (119) extend in opposite directions, and the second centring pin (133) and fourth centring pin (133-2) arranged on the second insertion element (131) extend in opposite directions.

8. Household appliance (100) according to one of the preceding claims, **characterised in that** the first receiving element (123) has a first rib element (141), that the second receiving element (125) has a second rib element (143), wherein the first centring pin (121) can be connected to the first rib element (141), and wherein the second centring pin (133) can be connected to the second rib element (143) in order to fasten the door hinge (113) to the window ring (109).

9. Household appliance (100) according to one of the preceding claims, **characterised in that** the first receiving element (123) has a first sliding element (157-1), that the second receiving element (125) has a second sliding element (157-2), wherein the respective sliding element (157-1, 157-2) is designed to facilitate a movement of the respective centring pin (121, 133) received in the respective receiving element (123, 125) from the centring position to the fixing position.

10. Household appliance (100) according to one of claims 2 to 8, **characterised in that** the first receiving element (123) has a first sliding element (157-1), that the second receiving element (125) has a second sliding element (157-2), that the first receiving element (123) has a third sliding element (157-3), and that the second receiving element (125) has a fourth sliding element (157-4), wherein the respective sliding element (157-1, 157-2, 157-3, 157-4) is designed to facilitate a movement of the respective centring pin (121, 121-2, 133, 133-2) received in the respective receiving element (123, 123-2, 125, 125-2) from the centring position to the fixing position.

11. Household appliance (100) according to one of the preceding claims, **characterised in that** the first insertion element (119) and the second insertion element (131) are arranged on an outer side of the window ring (109) facing away from the base body opening (105).

12. Household appliance (100) according to one of the preceding claims, **characterised in that** the appliance door (107) has a window frame (115) which is connected to the window ring (109), wherein the window frame (115) is arranged circumferentially on an outer side of the window ring (109) facing away from the base body opening (105), and wherein the first and second insertion elements (119, 131) are arranged in particular between the window ring (109) and the window frame (115).

13. Household appliance (100) according to claim 12, **characterised in that** the window ring (109) has first connecting elements (145) on the outer side facing away from the base body opening (105), and that the window frame (115) has further connecting elements (147) on an inner side facing the base body opening (105), wherein the further connecting elements (147) can be connected to the first connecting elements (145) in order to connect the window frame (115) to the window ring (109).

14. Household appliance (100) according to one of the preceding claims, **characterised in that** the door hinge (113) has a mounting plate (117) which is designed to fasten the door hinge (113) to the base body (103), wherein the mounting plate (117) is arranged on an inner side of the window ring (109) facing the base body opening (105).

15. Household appliance (100) according to claim 14, **characterised in that** the mounting plate (117) has a positioning pin (149) which is designed to position the door hinge (113) on the base body (103), or that the mounting plate (117) has a fixing element (151) which is designed to fasten the door hinge (113) to the base body (103), wherein the fixing element (151) comprises, in particular, a fixing hook.

16. Household appliance (100) according to one of the preceding claims, **characterised in that** the window ring (109) and the window frame (115) comprise a plastic, wherein the plastic is, in particular polypropylene, acrylonitrile-butadiene-styrene or mixtures thereof.

17. Household appliance (100) according to one of the preceding claims, **characterised in that** the door hinge (113) comprises another plastic, metal or mixtures thereof, wherein the metal comprises, in particular, a zinc-iron alloy.

18. Method for producing an appliance door (107) of a household appliance (100) according to one of the preceding claims,
where the method (200) comprises the following steps,
moulding (201) of the plastic window ring (109),
curing (203) of the window ring (109),
insertion (205) of the first insertion element (119) into the first receiving element (123) of the window ring (109) and of the second insertion element (131) into the second receiving element (125) of the window ring (109) in order to position the door hinge on the window ring (10) in a centring position, **characterised by** a
fastening (207) of the door hinge (113) to the window ring (109) by transferring the first and second insertion elements (119, 131) from the centring position by way of a movement of the door hinge (113) in a fixing direction to a fixing position in order to fasten the door hinge (113) to the window ring (109) in the fixing position, wherein the fixing direction extends radially from a centre of the appliance door (107) towards the edge of the appliance door (107).

## Revendications

1. Appareil électroménager (100) avec un corps de base (103), le corps de base (103) présentant un orifice de corps de base (105), et avec une porte d'appareil (107) pour la fermeture de l'orifice de corps de base (105), la porte d'appareil (107) présentant un joint d'ouverture (109) en matière synthétique pour le maintien d'une ouverture (111) et une charnière de porte (113) pour le maintien de la porte d'appareil (107) sur le corps de base (103), le joint d'ouverture (109) présentant un premier élément de réception (123) et un deuxième élément de réception (125) pour la réception de la charnière de porte (113), et la charnière de porte (113) présentant un premier élément d'insertion (119) lequel peut être inséré dans le premier élément de réception (123), et un deuxième élément d'insertion (131), lequel peut être inséré dans le deuxième élément de réception (125), pour fixer la charnière de porte (113) au joint d'ouverture (109), le premier élément d'insertion (119) de la charnière de porte (113) présentant une première tigette de centrage (121), et le deuxième élément d'insertion (131) de la charnière de porte (113) présentant une deuxième tigette de centrage (133), la première tigette de centrage (121) pouvant être insérée dans un premier orifice de centrage (135) du premier élément de réception (123), et la deuxième tigette de centrage (133) pouvant être insérée dans un deuxième orifice de centrage (137) du deuxième élément de réception (125), pour positionner la charnière de porte (113) au joint d'ouverture (109) dans une position de centrage, **caractérisé en ce que** le premier et le deuxième élément d'insertion (119, 131) peuvent être transférés de la position de centrage dans une position de fixation par un mouvement de la charnière de porte (113) dans une direction de fixation (139), pour fixer la charnière de porte (113) au joint d'ouverture (109) dans la position de fixation, la direction de fixation s'étendant d'un point central de la porte d'appareil (107) radialement vers le bord de la porte d'appareil (107).

2. Appareil électroménager (100) avec un corps de base (103), le corps de base (103) présentant un orifice de corps de base (105), et avec une porte d'appareil (107) pour la fermeture de l'orifice de corps de base (105), la porte d'appareil (107) présentant un joint d'ouverture (109) en matière synthétique pour le maintien d'une ouverture (111) et une charnière de porte (113) pour le maintien de la porte d'appareil (107) sur le corps de base (103), le joint d'ouverture (109) présentant un premier élément de réception (123) et un deuxième élément de réception (125) pour la réception de la charnière de porte (113), et la charnière de porte (113) présentant un premier élément d'insertion (119) lequel peut être inséré dans le premier élément de réception (123), et un deuxième élément d'insertion (131), lequel peut être inséré dans le deuxième élément de réception (125), pour fixer la charnière de porte (113) au joint d'ouverture (109),
le premier élément d'insertion (119) de la charnière de porte (113) présentant une première tigette de centrage (121), le deuxième élément d'insertion (131) de la charnière de porte (113) présentant une deuxième tigette de centrage (133), le premier élément d'insertion (119) de la charnière de porte (113) présentant une troisième tigette de centrage (121-2), et le deuxième élément d'insertion (131) de la charnière de porte (113) présentant une quatrième tigette de centrage (133-2), la première tigette de centrage (121) pouvant être insérée dans un premier orifice de centrage (135) du premier élément de réception (123), la deuxième tigette de centrage (133) pouvant être insérée dans un deuxième orifice de centrage (137) du deuxième élément de réception (125), la troisième tigette de centrage (121-2) pouvant être insérée dans un troisième orifice de centrage (135-2) du premier élément de réception (123), et la quatrième tigette de centrage (133-2) pouvant être insérée dans un quatrième orifice de centrage (137-2) du deuxième élément de réception (125), pour positionner la charnière de porte (113) au joint d'ouverture (109) dans une position de centrage, **caractérisé en ce que** le premier et le deuxième élément d'insertion (119, 131) peuvent être transférés jusque dans une position de fixation de la position de centrage par un mouvement de la charnière de porte (113) dans une direction de fixation (139), pour fixer la charnière de porte (113) au joint d'ouverture (109) dans la position de fixation, la direction de fixation s'étendant d'un point central de la porte d'appareil (107) radialement vers le bord de la porte d'appareil (107).

3. Appareil électroménager (100) selon la revendication 1 ou 2, **caractérisé en ce que** le premier élément de réception (123) et le deuxième élément de réception (125) présentent à chaque fois au moins un enfoncement (155, 155-2), lesquels sont façonnés dans le joint d'ouverture (109) pour réceptionner l'élément d'insertion respectif (119, 131).

4. Appareil électroménager (100) selon la revendication 1 ou 2, **caractérisé en ce que** le premier élément de réception (123) et le deuxième élément de réception (125) présentent à chaque fois au moins une cage (153-1, 153-2, 153-3, 153-4), en particulier des cages rondes et/ou carrées (153-1, 153-2, 153-3, 153-4), lesquelles sont fixées sur le joint d'ouverture (109) pour réceptionner l'élément d'insertion respectif (119, 131).

5. Appareil électroménager (100) selon l'une des revendications précédentes, **caractérisé en ce que** la charnière de porte (113) peut être fixée par un raccord par application de force ou par complémentarité de forme ou un raccord par serrage, en particulier par un raccord par encliquetage ou raccord par serrage, sur le joint d'ouverture (109).

6. Appareil électroménager (100) selon l'une des revendications précédentes, **caractérisé en ce que** le premier élément de réception (123) présente un premier orifice de réception (127) et **en ce que** le deuxième élément de réception (125) présente un deuxième orifice de réception (129), le premier élément d'insertion (119) pouvant être inséré dans le premier orifice de réception (127), et le deuxième élément d'insertion (131) pouvant être inséré dans le deuxième orifice de réception (129) pour positionner la charnière de porte (113) au joint d'ouverture (109).

7. Appareil électroménager (100) selon l'une des revendications 2 à 6 pour autant qu'elles se réfèrent à la revendication 2, **caractérisé en ce que** la première tigette de centrage (121) disposée sur le premier élément d'insertion (119) et la troisième tigette de centrage (121-2) s'étendent dans des directions opposées, et **en ce que** la deuxième tigette de centrage (133) disposée sur le deuxième élément d'insertion (131) et la quatrième tigette de centrage (133-2) s'étendent dans des directions opposées.

8. Appareil électroménager (100) selon l'une des revendications précédentes, **caractérisé en ce que** le premier élément de réception (123) présente un premier élément nervuré (141), **en ce que** le deuxième élément de réception (125) présente un deuxième élément nervuré (143), la première tigette de centrage (121) pouvant être raccordée avec le premier élément nervuré (141), et la deuxième tigette de centrage (133) pouvant être raccordée au deuxième élément nervuré (143) pour fixer la charnière de porte (113) au joint d'ouverture (109).

9. Appareil électroménager (100) selon l'une des revendications précédentes, **caractérisé en ce que** le premier élément de réception (123) présente un premier élément coulissant (157-1), **en ce que** le deuxième élément de réception (125) présente un deuxième élément coulissant (157-2), l'élément coulissant respectif (157-1, 157-2) étant configuré pour assister un mouvement de la tigette de centrage (121, 133) respective reçue dans l'élément de réception (123, 125) respectif, de la position de centrage dans la position de fixation.

10. Appareil électroménager (100) selon l'une des revendications 2 à 8, **caractérisé en ce que** le premier élément de réception (123) présente un premier élément coulissant (157-1), **en ce que** le deuxième élément de réception (125) présente un deuxième élément coulissant (157-2), **en ce que** le premier élément de réception (123) présente un troisième élément coulissant (157-3) et **en ce que** le deuxième élément de réception (125) présente un quatrième élément coulissant (157-4), l'élément coulissant respectif (157-1, 157-2, 157-3, 157-4) étant configuré pour assister un mouvement de la tigette de centrage (121, 121-2, 133, 133-2) respective reçue dans l'élément de réception (123, 123-2, 125, 125-2) respectif de la position de centrage dans la position de fixation.

11. Appareil électroménager (100) selon l'une des revendications précédentes, **caractérisé en ce que** le premier élément d'insertion (119) et le deuxième élément d'insertion (131) sont disposés sur un côté extérieur du joint d'ouverture (109) tournant le dos à l'orifice du corps de base (105).

12. Appareil électroménager (100) selon l'une des revendications précédentes, **caractérisé en ce que** la porte d'appareil (107) présente un cadre d'ouverture (115) raccordé au joint d'ouverture (109), le cadre d'ouverture (115) étant disposé faisant le tour d'un côté extérieur du joint d'ouverture (109) tournant le dos à l'orifice de corps de base (105), et le premier et le deuxième élément d'insertion (119, 131) étant disposés en particulier entre le joint d'ouverture (109) et le cadre d'ouverture (115).

13. Appareil électroménager (100) selon la revendication 12, **caractérisé en ce que** le joint d'ouverture (109) présente sur le côté extérieur tournant le dos à l'orifice de corps de base (105), des premiers éléments de raccord (145) et **en ce que** le cadre d'ouverture (115) présente sur un côté intérieur regardant l'orifice de corps de base (105), des éléments de raccord (147) supplémentaires, les éléments de raccord (147) supplémentaires pouvant être raccordés avec les premiers éléments de raccord (145) pour raccorder le cadre d'ouverture (115) au joint d'ouverture (109).

14. Appareil électroménager (100) selon l'une des revendications précédentes, **caractérisé en ce que** la charnière de porte (113) présente une plaque de fixation (117), laquelle est configurée pour fixer la charnière de porte (113) au corps de base (103), la plaque de fixation (117) étant disposée sur un côté intérieur du joint d'ouverture (109) regardant l'orifice de corps de base (105).

15. Appareil électroménager (100) selon la revendication 14, **caractérisé en ce que** la plaque de fixation (117) présente une tigette de positionnement (149) configurée pour positionner la charnière de porte (113) sur le corps de base (103), ou **en ce que** la plaque de fixation (117) présente un élément de fixation (151) configuré pour fixer la charnière de porte (113) sur le corps de base (103), l'élément de fixation (151) comprenant en particulier un crochet de fixation.

16. Appareil électroménager (100) selon l'une des revendications précédentes, **caractérisé en ce que** le joint d'ouverture (109) et le cadre d'ouverture (115) comprennent une matière synthétique, la matière synthétique comprenant en particulier du polypropylène, de l'acrylonitrile-butadiène-styrène ou des mélanges de ceux-ci.

17. Appareil électroménager (100) selon l'une des revendications précédentes, **caractérisé en ce que** la charnière de porte (113) comprend une matière synthétique additionnelle, un métal ou des mélanges de ceux-ci, le métal consistant en particulier en un alliage zinc-fer.

18. Procédé de fabrication d'une porte d'appareil (107) d'un appareil électroménager (100) selon l'une des revendications précédentes,
dans lequel le procédé (200) comprend les étapes suivantes :
façonnage (201) du joint d'ouverture (109) en matière synthétique,
durcissement (203) du joint d'ouverture (109),
insertion (205) du premier élément d'insertion (119) dans le premier élément de réception (123) du joint d'ouverture (109) et du deuxième élément d'insertion (131) dans le deuxième élément de réception (125) du joint d'ouverture (109) pour positionner la charnière de porte au joint d'ouverture (10) dans une position de centrage, **caractérisé par** une
fixation (207) de la charnière de porte (113) au joint d'ouverture (109) par transfert du premier et du deuxième élément d'insertion (119, 131) de la position de centrage par un mouvement de la charnière de porte (113) dans une direction de fixation jusque dans une position de fixation, pour fixer la charnière de porte (113) au joint d'ouverture (109) dans la position de fixation, la direction de fixation s'étendant d'un point central de la porte d'appareil (107) radialement vers le bord de la porte d'appareil (107).
